# EUROPÄISCHE PATENTSCHRIFT

(11) **EP 3 388 677 B1**
(45) Veröffentlichungstag und Bekanntmachung des Hinweises auf die Patenterteilung: **10.12.2025**
(21) Anmeldenummer: 18164785.0
(22) Anmeldetag: 28.03.2018
(51) Int. Cl.: F04C 28/02, F04C 28/06, F04C 28/08, F04C 28/24, F04B 41/06, F04B 49/20, F04C 18/16

(54) **VERFAHREN ZUR STEUERUNG EINES SCHRAUBENVERDICHTERS**
METHOD FOR CONTROLLING A SCREW COMPRESSOR
PROCÉDÉ DE COMMANDE D'UN COMPRESSEUR À VIS

(30) Priorität: 10.04.2017 DE 102017107601
(43) Veröffentlichungstag der Anmeldung: 17.10.2018
(73) Patentinhaber: Gardner Denver Deutschland GmbH, 97616 Bad Neustadt (DE)
(72) Erfinder: THOMES, Ulrich, 55471 Külz (DE)
(74) Vertreter: Murgitroyd & Company

(56) Entgegenhaltungen:
- WO-A2-2011/130807
- DE-A1- 10 003 869
- US-A1- 2007 189 905

## Beschreibung

Die Erfindung betrifft ein Verfahren zur Steuerung eines Schraubenverdichters, insbesondere eines Doppelschraubenverdichters im Leerlaufbetrieb. Ein solcher Schraubenverdichter besitzt mindestens eine erste und eine zweite Verdichterstufe, wobei die erste Verdichterstufe ein gasförmiges Medium, üblicherweise Luft, komprimiert und an die zweite Verdichterstufe führt, welche das Medium weiter komprimiert und an ein nachgeordnetes System abgibt. Das erfindungsgemäße Verfahren eignet sich zur Steuerung von direkt angetriebenen Schraubenverdichtern, bei denen beide Verdichterstufen getrennt voneinander und drehzahlregelbar angetrieben sind. Die Erfindung betrifft außerdem einen Kompressor mit einem Doppelschraubenverdichter, der durch dieses Verfahren im Leerlaufbetrieb gesteuert wird.

Zur Kompression von gasförmigen Medien, insbesondere zur Erzeugung von Druckluft sind unterschiedlichste Bauformen von Kompressoren bekannt. Beispielsweise zeigt die DE 601 17 821 T2 einen Mehrstufen-Schraubenverdichter mit zwei oder mehr Verdichterstufen, wobei jede Verdichterstufe ein Paar von Rotoren zum Verdichten eines Gases umfasst. Weiterhin sind zwei oder mehr Antriebsmittel mit veränderbarer Geschwindigkeit vorgesehen, wobei jedes Antriebsmittel eine jeweilige Verdichterstufe antreibt. Eine Steuereinheit steuert die Geschwindigkeiten der Antriebsmittel, wobei das Drehmoment und die Geschwindigkeit jedes Antriebsmittels überwacht wird, sodass der Schraubenverdichter Gas bei einer geforderten Strömungslieferrate und bei einem geforderten Druck bereitstellt und gleichzeitig der Energieverbrauch des Schraubenverdichters minimiert werden soll.

Im praktischen Einsatz solcher mehrstufigen Schraubenverdichter tritt der sogenannte Leerlauf als ein Betriebszustand auf. Dabei wird von dem nachgeordneten System keine Druckluft abgenommen, sodass zur Vermeidung einer Drucküberhöhung das Fördern weiteren Mediums eingestellt werden muss. Dennoch soll der Kompressor im Leerlauf nicht vollständig abgeschaltet werden, wenn mit einem kurzfristig wieder erforderlichen Nachliefern von Druckluft gerechnet werden muss. Um diesen Leerlaufbetrieb zu ermöglichen, wird gewöhnlich eine Drosselklappe in der Saugleitung geschlossen und über einen Bypass nur noch ein Teilstrom der ersten Verdichterstufe zugeführt. Diese Funktionen übernimmt zumeist ein sogenannter Ansaugregler, der am Einlass der ersten Verdichterstufe angeordnet ist. Gleichzeitig öffnet auf der Ausgangsseite, also am Ausgang der zweiten Verdichterstufe ein Abblasventil zur Atmosphäre, sodass die zweite Verdichterstufe gegen Atmosphärendruck fördert. Die Druckverhältnisse in beiden Verdichterstufen bleiben gleich, wodurch auch die Austrittstemperaturen beider Stufen nahezu gleich bleiben. Nachteilig ist an dieser Leerlaufregelung der relativ hohe Energieverbrauch des Verdichters. Außerdem besteht ein hoher konstruktiver Aufwand für den Ansaugregler und dessen Steuerung. (vgl. Konka, K.-H., Schraubenkompressoren: Technik und Praxis, VDI-Verlag 1988, ISBN 3-18-400819-3, Seite 332 ff.)

In der DE 100 03 869 C5 ist ein Verfahren zum Komprimieren von fluiden Fördermedien in einer Schraubenverdichteranlage mit zwei Schraubenverdichtereinheiten beschrieben. Dabei ist der Auslass der vorgeschalteten Schraubenverdichtereinheit mit dem Einlass der nachgeschalteten Schraubenverdichtereinheit verbunden und jede Schraubenverdichtereinheit wird von einem eigenen Antriebsaggregat angetrieben. Zumindest ein Teil der Arbeitsparameter der zwei Schraubenverdichtereinheiten werden erfasst und verarbeitet und die Antriebsaggregate werden über die erfassten Arbeitsparameter der Schraubenverdichtereinheiten gesteuert. Mittels der Änderung der Arbeitsparameter der Antriebsaggregate, insbesondere Stromaufnahme, Spannungsaufnahme oder Kraftstoffzufuhr wird die Drehzahl der vorgeschalteten Schraubenverdichtereinheit mit der Drehzahl der nachgeschalteten Schraubenverdichtereinheit derart korreliert, dass der End-Auslassdruck oder die End-Fördermenge der Schraubenverdichteranlage konstant gehalten wird, und/oder die Gesamtleistungsaufnahme der Schraubenverdichteranlage minimiert wird, oder bei vorgegebener Gesamtleistungsaufnahme ein maximaler End-Auslassdruck bzw. ein maximales End-Fördervolumen erreicht wird. Zur Optimierung des Betriebs im Leerlauf des Systems und zu einer daraus resultierenden Energieeinsparung gibt dieses Steuerverfahren jedoch keine Auskünfte.

Die WO 2011/130807 A2 betrifft ein Verfahren zur Steuerung eines Verdichters, der ein oder mehrere Verdichterelemente aufweist, wobei jedes Verdichterelement mit einem Einlass und einem Auslass ausgestattet ist.

US 2007/189905 A1 bezieht sich auf ein System und ein Verfahren zur Steuerung eines Zentrifugalkompressionssystems.

Eine Aufgabe der vorliegenden Erfindung besteht somit darin, ein verbessertes Verfahren zur Steuerung eines Doppelschraubenverdichters bereitzustellen, welches einen sicheren Leerlaufbetrieb unter gleichzeitiger Reduzierung des Energieverbrauchs des Verdichters gestattet. Außerdem soll der konstruktive Aufwand des kompletten Schraubenverdichters reduziert werden, woraus eine Kostenreduzierung bei dessen Herstellung ableitbar sein soll.

Diese und weitere Aufgaben werden durch ein Verfahren zur Steuerung eines Schraubenverdichters gemäß dem beigefügten Anspruch 1 gelöst. Die Unteransprüche nennen einige bevorzugte Ausführungsformen. Darüber hinaus stellt die Erfindung einen Kompressor in der Art eines Doppelschraubenverdichters bereit, der mit diesem Verfahren betrieben werden kann.

Es hat sich überraschender Weise gezeigt, dass durch eine veränderte Ansteuerung der direkt angetriebenen Verdichterstufen des Schraubenverdichters im Leerlaufbetrieb sowohl eine deutliche Reduzierung des Energieverbrauchs als auch eine Vereinfachung des Aufbaus der Gesamtanlage erreichbar sind.

Das erfindungsgemäße Verfahren dient zur Steuerung eines Schraubenverdichters mit einer ersten und einer zweiten Verdichterstufe, wobei die erste Verdichterstufe ein gasförmiges Medium komprimiert und an die zweite Verdichterstufe führt, welche das Medium weiter komprimiert. Die erste Verdichterstufe liegt also in Strömungsrichtung des Mediums gesehen vor der zweiten Verdichterstufe. In den meisten Fällen besitzen solche Schraubenverdichter genau zwei Verdichterstufen, jedoch sind auch Bauformen mit mehr als zwei Stufen möglich. Weiterhin ist es für die Ausführung des Verfahrens erforderlich, dass beide Verdichterstufen getrennt voneinander und drehzahlregelbar angetrieben sind, d. h. jede Verdichterstufe wird von einem drehzahlregelbaren Antrieb angetrieben, insbesondere von einem Direktantrieb, sodass auf ein Verteilergetriebe verzichtet werden kann.

In einem ersten Schritt des Verfahrens wird ein Volumenstrom des komprimierten gasförmigen Mediums, welches am Ausgang der zweiten Verdichterstufe abgenommenen bzw. an nachfolgende Einheiten abgegeben wird, mit einem geeigneten Geber erfasst. Dabei kann eine direkte Volumenstrommessung zum Einsatz kommen oder der abgenommene Volumenstrom wird indirekt z. B. aus den am Ausgang der zweiten Verdichterstufe herrschenden Druckverhältnissen oder aus dem am Antrieb der zweiten Verdichterstufe auftretenden Drehmoment / Antriebsstrom ermittelt.

Im normalen Lastbetrieb wird ein Volumenstrom abgenommen, der zwischen einem Maximalwert, für welchen der Schraubenverdichter ausgelegt ist, und einem vorbestimmten Minimalwert schwanken kann. In diesem Lastbetrieb wird der Schraubenverdichter in an sich bekannter Weise geregelt, wozu auch gehört, dass die Drehzahl der Antriebe der beiden Verdichterstufen in einem vorgegebenen Bereich variiert werden kann. Wenn im Lastbetrieb der abgenommene Volumenstrom in einem Bereich zwischen einem Maximalwert und einem vorbestimmten Minimalwert sinkt, reduziert die Steuerung die Drehzahl beider Verdichterstufen, und wenn der Volumenstrom in diesem Bereich wieder ansteigt, erhöht die Steuerung die Drehzahl der Verdichterstufen wieder, sodass im normalen Lastbetrieb ein vorbestimmter Ausgangsdruck beibehalten wird.

Wenn hingegen der Volumenstrom den vorbestimmten Minimalwert unterschreitet, d. h. es wird kein oder nur ein sehr geringer Volumenstrom abgenommen, wechselt der Betriebszustand des Schraubenverdichters vom Lastbetrieb in den Leerlaufbetrieb. Dazu wird im nächsten Schritt des Verfahrens ein Abblasventil geöffnet, um den von der zweiten Verdichterstufe zunächst weiterhin gelieferten Volumenstrom über das Abblasventil zumindest teilweise austreten zu lassen. Damit wird verhindert, dass der Druck am Ausgang des Schraubenverdichters eine maximal zulässige Größe überschreitet. Das Abblasventil kann beispielsweise ein gesteuertes Magnetventil sein.

In einem weiteren Schritt, der vorzugsweise mit nur geringer Verzögerung oder im Wesentlichen gleichzeitig mit dem Öffnen des Abblasventils ausgeführt wird, wird die Drehzahl mindestens der ersten Verdichterstufe auf eine vorbestimmte Leerlaufdrehzahl V1_{L} reduziert, um den von der ersten an die zweite Verdichterstufe gelieferten Volumenstrom zu reduzieren. Abweichend zum Stand der Technik wird dafür gerade nicht eine Drosselklappe bzw. ein Ansaugregler geschlossen. Vielmehr bleibt der Einlass der ersten Verdichterstufe vollständig geöffnet. Eine Drosselklappe bzw. ein Ansaugregler und deren Ansteuerung können vollständig entfallen. Die Reduzierung des von der ersten Verdichterstufe geförderten Volumenstroms erfolgt bevorzugt ausschließlich über die Reduktion der Drehzahl der ersten Verdichterstufe auf die Leerlaufdrehzahl V1_{L}.

Gemäß einer bevorzugten Ausführungsform wird in einem nächsten Schritt auch die Drehzahl der zweiten Verdichterstufe auf eine Leerlaufdrehzahl V2_{L} reduziert. Vorzugsweise werden die Drehzahlen beider Verdichterstufen im Wesentlichen parallel laufend jeweils bis auf die Leerlaufdrehzahl V1_{L} bzw. V2_{L} reduziert.

Die Leerlaufdrehzahl V1_{L} der ersten Verdichterstufe (Low Pressure - LP) wird in Abstimmung mit der Leerlaufdrehzahl V2_{L} der zweiten Verdichterstufe (High Pressure - HP) so gewählt, dass die Austrittstemperatur des Mediums an der zweiten Stufe nicht kleiner als die Eintrittstemperatur an dieser Stufe wird. Eine solche ungewollte Betriebsbedingung kann eintreten, wenn das Druckverhältnis an der zweiten Verdichterstufe kleiner als 0,6 wird. Durch die Wahl der Leerlaufdrehzahlen ist daher sicherzustellen, dass die zweite Stufe nicht als "Expander" arbeitet und die Medientemperatur dadurch sinkt. Andernfalls kann es zu einer unerwünschten Kondensation im Verdichter kommen. Weiterhin ist bei der Wahl der Leerlaufdrehzahlen sicherzustellen, dass die zweite Verdichterstufe nicht über das transportierte Medium von der ersten Verdichterstufe angetrieben wird, da andernfalls der Antrieb der zweiten Stufe in den Generatorbetrieb wechseln würde, was zu einer Schädigung des diesen ansteuernden Frequenzumrichters führen könnte.

Die minimalen Leerlaufdrehzahlen werden auch dadurch bestimmt, welche Verzögerung beim Wiedereintritt in den Lastzustand hinnehmbar ist. Um so kürzer diese Rückkehrzeit sein muss, desto höher wird die Leerlaufdrehzahl zu wählen sein.

Das Drehzahlverhältnis im Leerlauf zwischen zweiter und erster Stufe liegt im Bereich 2 bis 3, besonders bevorzugt etwa 2,5. Das Druckverhältnis der ersten Stufe liegt dabei bei etwa 1,5 und das Druckverhältnis der zweiten Stufe liegt etwa im Bereich von 0,6 bis 0,75. Bevorzugt beträgt die Leerlaufdrehzahl V2_{L} der zweiten Verdichterstufe etwa 1/2 bis 1/4 der Lastdrehzahl dieser Stufe. Bevorzugt beträgt die Leerlaufdrehzahl V1_{L} der ersten Verdichterstufe etwa 1/5 bis 1/8 der Lastdrehzahl dieser Stufe.

Ein Vorteil dieses Steuerverfahrens besteht somit darin, dass beide Verdichterstufen im Leerlaufbetrieb mit deutlich niedrigeren Drehzahlen betrieben werden können. Dies reduziert den Energieverbrauch und den Verschleiß. Außerdem sinken die Temperaturen des komprimierten Mediums am Auslass der jeweiligen Verdichterstufe, was sich ebenfalls vorteilhaft auswirkt. Dennoch kann der Schraubenverdichter bei erneuter Anforderung von Volumenstrom sehr schnell zurück in den Lastbetrieb gebracht werden, indem die Drehzahlen der Verdichterstufen wieder hochgefahren werden.

Der von der Erfindung bereitgestellte Kompressor zur Verdichtung von gasförmigen Medien umfasst einen Schraubenverdichter, welcher eine erste und eine zweite Verdichterstufe besitzt, wobei die erste Verdichterstufe das gasförmige Medium komprimiert und an die zweite Verdichterstufe führt, welche das Medium weiter komprimiert, und wobei beide Verdichterstufen getrennt voneinander und drehzahlregelbar angetrieben sind. Der Kompressor umfasst weiterhin eine Steuereinheit, welche zur Ausführung des zuvor beschriebenen Verfahrens konfiguriert ist.

Insbesondere zeichnet sich der Kompressor dadurch aus, dass der Einlass der strömungstechnisch vorderen, ersten Verdichterstufe ohne ein den Volumenstrom begrenzendes, steuerbares Drosselelement bzw. ohne einen Ansaugregler an die Umgebungsatmosphäre geführt ist. Der Kompressor besitzt am Auslass der strömungstechnisch hinteren, zweiten Verdichterstufe ein Abblasventil, welches von der Steuereinheit zum Öffnen veranlasst wird, wenn der abgenommene Volumenstrom einen vorbestimmten Minimalwert unterschreitet.

Weitere Vorteile und Einzelheiten ergeben sich aus der nachfolgenden Beschreibung einer bevorzugten Ausführungsform unter Bezugnahme auf die Zeichnung.

Es zeigen:
Fig. 1 eine vereinfachte Darstellung der Betriebsparameter in einem Schraubenverdichter mit zwei Verdichterstufen während des Lastbetriebs;
Fig. 2 eine vereinfachte Darstellung der Betriebsparameter in dem Schraubenverdichter während des Leerlaufbetriebs.

Fig. 1 zeigt den prinzipiellen Aufbau eines Kompressors, der als ein Doppelschraubenverdichter 200 ausgebildet ist. Neben den einzelnen Elementen des Doppelschraubenverdichters sind außerdem typische Parameter angegeben, wie sie im Lastbetrieb auftreten, wenn Druckluft mit einem Volumenstrom oberhalb eines vorbestimmten Minimalwertes und nicht größer als ein anlagenspezifischer Maximalwert abgefordert wird.

Eine erste Verdichterstufe 201 besitzt einen ersten Direktantrieb 202, der drehzahlgeregelt ist. Der Einlass der ersten Verdichterstufe 201, über welchen Umgebungsluft angesaugt wird, ist ohne Zwischenschaltung eines Ansaugreglers direkt an einen Ansaugstutzen 203 gekoppelt, an welchem Umgebungsatmosphäre mit einem Druck von 1,0 bar bei einer Temperatur von z. B. 20°C anliegt. Am Einlass der ersten Verdichterstufe 201 liegt somit ein Druck von 1,0 bar an.

Die erste Verdichterstufe 201 wird z. B. mit einer Drehzahl von 15.500 min⁻¹ betrieben, um die Luft zu komprimieren. Am Auslass der ersten Verdichterstufe 201 herrscht dann ein Druck von 3,2 bar, sodass die erste Verdichterstufe im Lastbetrieb ein Verdichtungsverhältnis von 3,2 aufweist. Durch die Kompression erhöht sich die Temperatur des Mediums (Druckluft) auf 170°C. Die Druckluft wird vom Auslass der ersten Verdichterstufe 201 über einen Zwischenkühler 204 zum Einlass einer zweiten Verdichterstufe 206 geführt, welche einen zweiten, drehzahlgeregelten Direktantrieb 207 besitzt. Nach dem Zwischenkühler 204, am Einlass der zweiten Verdichterstufe 206, besitzt die Druckluft eine Temperatur von beispielsweise 30°C und weiterhin einen Druck von 3,2 bar. Im Lastbetrieb wird die zweite Verdichterstufe 206 mit einer Drehzahl von z. B. 22.000 min⁻¹ betrieben, sodass es zu einer weiteren Kompression kommt. Die Druckluft besitzt demzufolge am Auslass der zweiten Verdichterstufe 206 einen Druck von 10,2 bar und eine Temperatur von 180°C. Die zweite Verdichterstufe weist somit ein Kompressionsverhältnis ebenfalls von etwa 3,2 auf. Die Druckluft wird vom Auslass der zweiten Verdichterstufe 206 durch einen Nachkühler 208 geführt und dort auf etwa 35°C abgekühlt. Schließlich ist am Ausgang des Doppelschraubenverdichters 200 ein Abblasventil 209 angeordnet, welches von einer Steuereinheit (nicht dargestellt) angesteuert wird.

Der beispielhaft beschriebene Doppelschraubenverdichter 200 zeigt bei maximaler Drehzahl der Direktantriebe 202, 207 eine Leistungsaufnahme von 150 kW und liefert Druckluft mit einem maximalen Druck von 12 bar und minimalem Druck von 6 bar. Das Drehzahlverhältnis zwischen den Verdichterstufen beträgt im Lastbetrieb etwa 1,4.

Fig. 2 zeigt den Doppelschraubenverdichter 200 im Leerlaufbetrieb, d.h. wenn im Wesentlichen keine Druckluft abgenommen wird. Neben den Elementen des Doppelschraubenverdichters sind wiederum typische Parameter angegeben, wie sie im Leerlaufbetrieb auftreten. Um in den Leerlaufbetrieb einzutreten, wird das Abblasventil geöffnet und die Drehzahl beider Verdichterstufen wird reduziert. Der Einlass der ersten Verdichterstufe 201, über welchen weiterhin Umgebungsluft angesaugt wird, wenn auch in reduzierter Menge, ist weiterhin ohne Zwischenschaltung eines Ansaugreglers direkt an den Ansaugstutzen 203 gekoppelt, an welchem Umgebungsatmosphäre mit einem Druck von 1,0 bar bei einer Temperatur von 20°C anliegt. Am Einlass der ersten Verdichterstufe 201 liegt somit unverändert ein Druck von 1,0 bar an.

Die erste Verdichterstufe 201 wird nun mit einer Leerlaufdrehzahl V1_{L} = 2.500 min⁻¹ betrieben, um die Luft zu komprimieren. Am Auslass der ersten Verdichterstufe 201 herrscht dann ein Druck von 1,5 bar, sodass die erste Verdichterstufe im Leerlaufbetrieb ein Verdichtungsverhältnis von 1,5 aufweist. Durch die verringerte Kompression erhöht sich die Temperatur des Mediums (Druckluft) nur noch auf 90°C. Die Druckluft wird vom Auslass der ersten Verdichterstufe 201 über den Zwischenkühler 204 zum Einlass der zweiten Verdichterstufe 206 geführt. Nach dem Zwischenkühler 204, am Einlass der zweiten Verdichterstufe 206, besitzt die Druckluft im Leerlauf eine Temperatur von beispielsweise 30°C und weiterhin einen Druck von 1,5 bar (Zwischendruck). Die nötige Kühlleistung für die Zwischenkühlung ist somit im Leerlaufbetrieb verringert. Im Leerlaufbetrieb wird die zweite Verdichterstufe 206 mit einer Leerlaufdrehzahl V2_{L} von 7.500 min⁻¹ betrieben. Die Druckluft besitzt am Auslass der zweiten Verdichterstufe 206 einen gegenüber dem Zwischendruck verringerten Druck von etwa 1,2 bar und eine Temperatur von 70°C. Die zweite Verdichterstufe weist somit ein Kompressionsverhältnis von etwa 0,8 auf (Expansion). Die Druckluft wird vom Auslass der zweiten Verdichterstufe 206 durch den Nachkühler 208 geführt und dort auf etwa 30°C abgekühlt.

Der beispielhaft beschriebene Doppelschraubenverdichter 200 zeigt im Leerlaufbetrieb eine Leistungsaufnahme von 7 kW und liefert einen maximalen Druck von 1,2 bar. Das Drehzahlverhältnis zwischen den Verdichterstufen beträgt etwa 3.

### Bezugszeichenliste

200 Doppelschraubenverdichter
201 erste Verdichterstufe
202 erster Direktantrieb
203 Ansaugstutzen
204 Zwischenkühler
205 -
206 zweite Verdichterstufe
207 zweiter Direktantrieb
208 Nachkühler
209 Abblasventil

## Patentansprüche

1. Verfahren zur Steuerung eines Schraubenverdichters (200) mit einer ersten und einer zweiten Verdichterstufe (201, 206), wobei die erste Verdichterstufe (201) ein gasförmiges Medium komprimiert und an die zweite Verdichterstufe (206) führt, welche das Medium weiter komprimiert, und wobei beide Verdichterstufen (201, 206) getrennt voneinander und drehzahlregelbar angetrieben sind, folgende Schritte umfassend:
- Erfassen eines am Ausgang der zweiten Verdichterstufe (206) abgenommenen Volumenstroms des komprimierten Mediums;
- Anpassen der Drehzahl beider Verdichterstufen (201, 206), wenn der abgenommene Volumenstrom in einem Bereich zwischen einem Maximalwert und einem vorbestimmten Minimalwert sinkt, reduziert die Steuerung die Drehzahl beider Verdichterstufen (201, 206), und wenn der Volumenstrom in diesem Bereich wieder ansteigt, erhöht die Steuerung die Drehzahl der Verdichterstufen (201, 206) wieder, unter Beibehaltung eines vorbestimmten Ausgangsdrucks;
- Öffnen eines Abblasventils (209), wenn der Volumenstrom den vorbestimmten Minimalwert unterschreitet, um den von der zweiten Verdichterstufe (206) gelieferten Volumenstrom über das Abblasventil (209) zumindest teilweise austreten zu lassen;
- Reduzieren der Drehzahl der ersten Verdichterstufe (201) auf eine vorbestimmte Leerlaufdrehzahl (V1_{L}), um den von der ersten Verdichterstufe (201) an die zweite Verdichterstufe (206) gelieferten Volumenstrom zu reduzieren,
**dadurch gekennzeichnet, dass** ein Verhältnis einer vorbestimmten Leerlaufdrehzahl (V2_{L}) der zweiten Verdichterstufe (206) : Leerlaufdrehzahl (V1_{L}) der ersten Verdichterstufe (201) im Bereich 2 bis 3 liegt.

2. Verfahren nach Anspruch 1, **dadurch gekennzeichnet, dass** das Reduzieren der Drehzahl der ersten Verdichterstufe (201) die Leerlaufdrehzahl (V1_{L}) gleichzeitig mit dem Öffnen des Abblasventils (209) erfolgt.

3. Verfahren nach Anspruch 1 oder 2, **dadurch gekennzeichnet, dass** in einem weiteren Schritt die Drehzahl der zweiten Verdichterstufe auf ihre vorbestimmte Leerlaufdrehzahl (V2L) reduziert wird, solange der abgenommene Volumenstrom den vorbestimmten Minimalwert unterschreitet.

4. Verfahren nach einem der Ansprüche 1 bis 3, **dadurch gekennzeichnet, dass** die Steuerung der Drehzahl der Verdichterstufen (201, 206) durch Drehzahlregelung von zwei Direktantrieben (202, 207) erfolgt, welche die jeweilige Verdichterstufe (201, 206) antreiben.

5. Verfahren nach einem der Ansprüche 1 bis 4, **dadurch gekennzeichnet, dass** der abgenommene Volumenstrom mittelbar aus der Leistungsaufnahme mindestens einer der beiden Verdichterstufen (201, 206) bestimmt wird.

6. Verfahren nach einem der Ansprüche 1 bis 5, **dadurch gekennzeichnet, dass** die Drehzahlen der beiden Verdichterstufen (201, 206) erhöht werden, sobald der abgenommene Volumenstrom des komprimierten Mediums über dem vorbestimmten Minimalwert liegt.

7. Kompressor mit einem Schraubenverdichter (200), der eine erste und eine zweite Verdichterstufe (201, 206) umfasst, wobei die erste Verdichterstufe (201) ein gasförmiges Medium komprimiert und an die zweite Verdichterstufe (206) führt, welche das Medium weiter komprimiert, und wobei beide Verdichterstufen (201, 206) getrennt voneinander und drehzahlregelbar angetrieben sind, **dadurch gekennzeichnet, dass** der Kompressor weiterhin eine Steuereinheit umfasst, welche zur Ausführung eines Verfahrens gemäß einem der Ansprüche 1 bis 6 konfiguriert ist.

8. Kompressor nach Anspruch 7, **dadurch gekennzeichnet, dass** der Einlass der strömungstechnisch vorderen, ersten Verdichterstufe (201) ohne ein den Volumenstrom begrenzendes, steuerbares Drosselelement an die Umgebungsatmosphäre geführt ist.

9. Kompressor nach Anspruch 7 oder 8, **dadurch gekennzeichnet, dass** am Auslass der strömungstechnisch hinteren, zweiten Verdichterstufe (206) ein Abblasventil (209) angeordnet ist, welches von der Steuereinheit zum Öffnen veranlasst wird, wenn der abgenommene Volumenstrom einen vorbestimmten Minimalwert unterschreitet.

## Claims

1. A method for controlling a screw compressor (200) having a first and a second compressor stage (201, 206), wherein the first compressor stage (201) compresses a gaseous medium and conducts it to the second compressor stage (206), which further compresses the medium, and wherein both compressor stages (201, 206) are driven separately from one another and in a speed-regulatable manner, including the following steps:
- detecting a volume flow of the compressed medium, which volume flow is taken-down at the outlet of the second compressor stage (206);
- adapting the speed of both compressor stages (201, 206), if the taken-down volume flow decreases in a range between a maximum value and a predetermined minimum value, the control reduces the speed of both compressor stages (201, 206), and if the volume flow increases again in this range, the control raises the speed of the compressor stages (201, 206) again, while maintaining a predetermined outlet pressure;
- opening a blow-off valve (209) if the volume flow falls below the predetermined minimum value, in order to allow the volume flow delivered by the second compressor stage (206) to at least partially exit via the blow-off valve (209);
- reducing the speed of the first compressor stage (201) to a predetermined idling speed (V1_{L}), in order to reduce the volume flow delivered by the first compressor stage (201) to the second compressor stage (206),
**characterized in that** a ratio of a predetermined idling speed (V2_{L}) of the second compressor stage (206) : idling speed (V1_{L}) of the first compressor stage (201) lies in the range 2 to 3.

2. The method according to claim 1, **characterized in that** the reduction of the speed of the first compressor stage (201) takes place at the idling speed (V1_{L}) simultaneously with the opening of the blow-off valve (209).

3. The method according to claim 1 or 2, **characterized in that**, in a further step, the speed of the second compressor stage is reduced to its predetermined idling speed (V2_{L}) as long as the taken-down volume flow falls below the predetermined minimum value.

4. The method according to one of claims 1 to 3, **characterized in that** the control of the speed of the compressor stages (201, 206) takes place by speed regulation of two direct drives (202, 207), which drive the respective compressor stages (201, 206).

5. The method according to one of claims 1 to 4, **characterized in that** the taken-down volume flow is determined indirectly from the power consumption of at least one of the two compressor stages (201, 206).

6. The method according to one of claims 1 to 5, **characterized in that** the speeds of the two compressor stages (201, 206) are raised as soon as the taken-down volume flow of the compressed medium lies above the predetermined minimum value.

7. A compressor having a screw compressor (200), which includes a first and a second compressor stage (201, 206), wherein the first compressor stage (201) compresses a gaseous medium and conducts it to the second compressor stage (206), which further compresses the medium, and wherein both compressor stages (201, 206) are driven separately from one another and in a speed-regulatable manner, **characterized in that** the compressor further includes a control unit, which is configured to carry out a method according to one of claims 1 to 6.

8. The compressor according to claim 7, **characterized in that** the inlet of the first compressor stage (201), which is at the front in terms of flow, is conducted to the ambient atmosphere without a controllable throttle element which limits the volume flow.

9. The compressor according to claim 7 or 8, **characterized in that** a blow-off valve (209) is arranged at the outlet of the second compressor stage (206), which is at the rear in terms of flow, this blow-off valve being caused to open by the control unit if the taken-down volume flow falls below a predetermined minimum value.

## Revendications

1. Procédé de commande d'un compresseur à vis (200) avec un premier et un second étage de compression (201, 206), sachant que le premier étage de compression (201) comprime un milieu gazeux et le conduit vers le second étage de compression (206), lequel comprime davantage le milieu, et sachant que les deux étages de compression (201, 206) sont entraînés séparément l'un de l'autre et à vitesse variable, comprenant les étapes suivantes :
- détection d'un débit volumique du milieu comprimé prélevé à la sortie du second étage de compression (206) ;
- adaptation de la vitesse de rotation des deux étages de compression (201, 206), lorsque le débit volumique prélevé diminue dans une plage située entre une valeur maximale et une valeur minimale prédéterminée, la commande réduit la vitesse de rotation des deux étages de compression (201, 206) et, lorsque le débit volumique augmente à nouveau dans cette plage, la commande relève à nouveau la vitesse de rotation des étages de compression (201, 206) tout en maintenant une pression de sortie prédéterminée ;
- ouverture d'une soupape de décharge (209) lorsque le débit volumique descend au-dessous de la valeur minimale prédéterminée, afin de laisser s'échapper au moins partiellement le débit volumique fourni par le second étage de compression (206) par la soupape de décharge (209) ;
- réduction de la vitesse de rotation du premier étage de compresseur (201) à une vitesse de ralenti (V1_{L}) prédéterminée afin de réduire le débit volumique fourni par le premier étage de compression (201) au second étage de compression (206),
**caractérisé en ce qu'**un rapport entre une vitesse de ralenti (V2_{L}) prédéterminée du second étage de compression (206) et la vitesse de ralenti (V1_{L}) du premier étage de compression (201) se situe dans une plage comprise entre 2 et 3.

2. Procédé selon la revendication 1, **caractérisé en ce que** la réduction de la vitesse de rotation du premier étage de compression (201) se fait à la vitesse de ralenti (V1_{L}) en même temps que l'ouverture de la soupape de décharge (209).

3. Procédé selon la revendication 1 ou la revendication 2, **caractérisé en ce que**, au cours d'une étape supplémentaire, la vitesse de rotation du second étage de compression est réduite à sa vitesse de ralenti (V2_{L}) prédéterminée tant que le débit volumique prélevé descend au-dessous de la valeur minimale prédéterminée.

4. Procédé selon l'une des revendications 1 à 3, **caractérisé en ce que** la commande de la vitesse de rotation des étages de compression (201, 206) s'effectue par régulation de la vitesse de rotation de deux entraînements directs (202, 207) qui entraînent respectivement lesdits étages de compression (201, 206).

5. Procédé selon l'une des revendications 1 à 4, **caractérisé en ce que** le débit volumique prélevé est déterminé indirectement à partir de la puissance absorbée d'au moins l'un des deux étages de compression (201, 206).

6. Procédé selon l'une des revendications 1 à 5, **caractérisé en ce que** les vitesses de rotation des deux étages de compression (201, 206) sont relevées dès que le débit volumique du milieu comprimé prélevé dépasse la valeur minimale prédéterminée.

7. Appareil compresseur avec un compresseur à vis (200) comprenant un premier et un second étages de compression (201, 206), sachant que le premier étage de compression (201) comprime un milieu gazeux et le conduit vers le second étage de compression (206), lequel comprime davantage le milieu et sachant que les deux étages de compression (201, 206) sont entraînés séparément l'un de l'autre et à vitesse variable, **caractérisé en ce que** le compresseur comporte également une unité de commande configurée pour exécuter un procédé selon l'une des revendications 1 à 6.

8. Compresseur selon la revendication 7, **caractérisé en ce que** l'entrée du premier étage de compression (201), situé en amont en termes d'écoulement, est reliée à l'atmosphère ambiante sans élément d'étranglement réglable limitant le débit volumique.

9. Compresseur selon la revendication 7 ou la revendication 8, **caractérisé en ce qu'**une soupape de décharge (209) est disposée à la sortie du second étage de compression (206), situé en aval en termes d'écoulement, laquelle est commandée par l'unité de commande pour être ouverte lorsque le débit volumique prélevé descend au-dessous d'une valeur minimale prédéterminée.
